# EUROPÄISCHE PATENTSCHRIFT

(11) **EP 0 563 344 B1**
(45) Veröffentlichungstag und Bekanntmachung des Hinweises auf die Patenterteilung: **08.11.1995**
(21) Anmeldenummer: 92919962.8
(22) Anmeldetag: 18.09.1992
(51) Int. Cl.: B65H 27/00, B65H 19/22, B65H 18/10

(54) **WICKELMASCHINE ZUM AUFWICKELN VON MATERIALBAHNEN, INSBESONDERE PAPIER- ODER KARTONBAHNEN**
REELING MACHINE FOR WEBS OF MATERIAL, IN PARTICULAR PAPER OR CARDBOARD WEBS
ENROULEUSE DE BANDES DE MATERIAU, NOTAMMENT DE BANDES DE PAPIER OU DE CARTON

(30) Priorität: 19.10.1991 DE 4134648
(43) Veröffentlichungstag der Anmeldung: 06.10.1993
(73) Patentinhaber: Jagenberg Papiertechnik GmbH, 41468 Neuss (DE)
(72) Erfinder: URBAN, Ernst-Günther, D-4040 Neuss 1 (DE); HEHNER, Reinhard, D-5657 Haan (DE)
(74) Vertreter: Thul, Hermann, Dipl.-Phys.
(86) Internationale Anmeldenummer: EP9202155
(87) Internationale Veröffentlichungsnummer: WO9308110

(56) Entgegenhaltungen:
- EP-A- 0 139 272
- EP-A- 0 383 704
- EP-A- 0 393 519
- EP-A- 0 421 232
- EP-A- 0 478 719
- DE-A- 4 012 979
- FR-A- 2 100 339
- US-A- 2 836 415
- US-A- 3 433 429
- PATENT ABSTRACTS OF JAPAN vol. 14, no. 113 (M-944)(4056) 2. März 1990 & JP-A-1313241 (TORU KIKUHARA), 18.Dezember 1989

## Beschreibung

Die Erfindung betrifft eine Wickelmaschine zum Aufwickeln von Materialbahnen, insbesondere Papier- oder Kartonbahnen, auf Wickelhülsen, bei der die von einer Vorratsrolle abgezogene und durch Längsschneiden in Einzelbahnen aufgeteilte Materialbahn an einzelnen Wickelstationen aufgewickelt wird, die jeweils aus zwei quer zur Bahn verfahrbaren Wickelböcken bestehen.

### Stand der Technik

Um die Zugspannung jeder Wickelrolle beim Aufwickeln individuell regeln zu können, sind nach der früheren europäischen Patentanmeldung mit der Veröffentlichungsnummer EP-A-0 478 719 (Stand der Technik in Sinne des Artikels 54(3) EPÜ) die die Wickelrollen haltenden, an den Wickelböcken befestigten Führungsköpfe jeweils mit einem Drehantrieb verbunden. Damit die Zugspannungen beim Aufwickeln auf unterschiedliche Werte als beim Längsschneiden eingestellt werden können, wird die Zugspannung der Einzelbahnen nach dem Längsschneiden und vor dem Aufwickeln durch reibschlüssiges Führen über eine angetriebene Walze unterbrochen. Um den Reibschluss an der angetriebenen Walze zu erzeugen, klemmt eine freilaufende, gegen die angetriebene Walze andrückbare Rolle die Einzelbahnen ein. Damit die andrückbare Rolle bei geringem Durchmesser die erforderliche Stabilität aufweist, ist sie aus einzelnen, jeweils freilaufend gelagerten Segmenten von vorzugsweise 100 mm - 500 mm Länge aufgebaut, die zur Vermeidung von Markierungen gummiert sind.

Bei breiten Wickelmaschinen (Bahnbreiten 8 m und mehr) hat es sich als schwierig gezeigt, den erforderlichen Anpreßdruck der Rolle an die angetriebene Walze gleichmäßig über die Arbeitsbreite aufzubringen.

### Darstellung der Erfindung

Der Erfindung liegt die Aufgabe zugrunde, eine Wickelmaschine nach der Anmeldung EP-A-0 478 719 so zu verbessern, daß über die gesamte Arbeitsbreite ein gleichmäßiger Anpreßdruck der frei drehbaren Rolle an die angetriebene Walze aufgebracht werden kann.

Diese Aufgabe wird mit den Merkmalen des Patentanspruchs 1 gelöst.

Darüber hinaus bietet die erfindungsgemäße Wickelmaschine die Möglichkeit, den Anpreßdruck über die Arbeitsbreite variabel zu gestalten, um die Zugspannung an jeder einzelnen Wickelstation in Abhängigkeit vom Wickelaufbau zu beeinflussen.

Die Unteransprüche enthalten bevorzugte, da besonders vorteilhafte Ausgestaltungen der Erfindung.

Während der Aufbau aus Leichtmetall nach Anspruch 2 die Durchbiegung aufgrund des Eigengewichts minimiert, enthalten die Ansprüche 3 und 4 konstruktiv besonders vorteilhafte Ausgestaltungen.

Patentanspruch 5 enthält eine Stützwalzen-Wickelmaschine, bei der vorteilhaft die angetriebene Stützwalze zugleich als angetriebene Walze zur Zugunterbrechung dient.

### Kurze Beschreibung der Zeichnung

Die Zeichnung dient zur Erläuterung der Erfindung anhand eines vereinfacht dargestellten Ausführungsbeispiels.
- Fig. 1: zeigt in Seitenansicht eine Stützwalzen-Wickelmaschine nach der Erfindung.
- Fig. 2: zeigt in einem vergrößerten Ausschnitt den Aufbau und die Lagerung der frei drehbaren Rolle.
- Fig. 3: zeigt einen Ausschnitt des Längsschnitts entlang der Linie A-A von Fig. 2.

### Wege zur Ausführung der Erfindung

Die von einer nicht dargestellten Vorratsrolle abgezogene Materialbahn 1, im vorliegenden Beispiel eine Papierbahn, wird von Leitrollen 2 bis 7 von oben an eine angetriebene Stützwalze 8 geführt. Zu beiden Seiten der Stützwalze 8 sind Wickelstationen 9, 10 angeordnet, die jeweils aus zwei parallel zur Stützwalzenachse verfahrbaren Wickelböcken 11, 12 bestehen. Jeder Wickelbock 11, 12 trägt an seiner Oberseite einen radial zur Stützwalze 8 verfahrbaren Schlitten 13, 14, an dem ein Führungskopf 15, 16 mit seinem Drehantrieb 17, 18 befestigt ist. Die Führungsköpfe 15, 16 sind zum Halten und Antreiben der Wickelrollen 19, 20 in deren Wickelhülsen einfahrbar.

Zwischen den Leitwalzen 4 und 5 verläuft die Bahn 1 an der Einlaufseite oberhalb der Stützwalze 8 in etwa waagerecht, anschließend wird sie von den Leitrollen 5, 6 jeweils nach unten zu der etwas versetzt oberhalb der Stützwalze 8 angeordneten Leitrolle 7 umgelenkt. Im Bereich zwischen den Leitrollen 6 und 7 ist eine Längsschneideeinrichtung 21 mit Kreismesserpaaren angeordnet, die zur Einstellung verschiedener Formatbreiten der Einzelbahnen quer zur Bahnlaufrichtung verstellbar sind. Vor der Längsschneideeinrichtung 21 befindet sich zwischen den Leitrollen 5 und 6 eine Breitstreckeinrichtung 22. Die mit möglichst geringem Abstand von der Stutzwalze 8 angeordnete Leitrolle 7 lenkt die beim Längsschneiden erzeugten Einzelbahnen 1 in etwa horizontal an die Stützwalze 8, von der sie umfänglich anliegend zu den Wickelstationen 9, 10 geführt werden.

Oberhalb des von den Bahnen 1 umschlungenen Bereichs der Stützwalze 8 erstreckt sich zwischen der Scheitellinie der Stützwalze 8 und den einlaufseitigen Wickelstationen 9 über die gesamte Arbeitsbreite eine biegesteife Traverse 23, die in Fig. 2 vergrößert dargestellt ist.

An der Unterseite der Traverse 23 ist eine biegeelastische Achse 24 parallel zur Stützwalzenachse mittels Halterungen 25 in Richtung zur Stützwalze schwenkbar befestigt. Auf der Achse 24 sind nebeneinander Rollensegmente 26 einzeln frei drehbar gelagert, die jeweils aus einem hohlzylinderförmigen Grundkörper 27 aus Leichtmetall, vorzugsweise aus Aluminium, bestehen, auf dessen Mantelfläche eine glatte Schicht 28 aus Gummi aufgebracht ist. An den beiden axialen Enden jedes Rollensegmentes 26 ist in den Grundkörper 27 ein Radiallager 29 eingepaßt, dessen innerer Laufring auf der Achse 24 befestigt ist. Die Rollensegmente 26 weisen eine Länge von 100 mm bis 500 mm auf.

Die Halterungen 25 sind an beiden Enden der Achse 24 und jeweils zwischen zwei Rollensegmenten 26 angeordnet. Sie weisen in etwa die Form einer Scheibe mit einer zentralen Bohrung für die Achse 24 und zwei in etwa entgegengesetzte laschenförmigen Verbreiterungen auf. An einer der Verbreiterungen sind die Halterungen 25 an der Traverse 23 angelenkt, an der gegenüberliegenden Verbreiterungen ist jeweils das Ende des Kolbens 30 einer hydraulischen oder pneumatischen Kolben-Zylinder-Einheit 30, 31 gelenkig befestigt, deren Zylinder 31 an der Traverse 23 befestigt ist. Die Kolben-Zylinder-Einheiten 30, 31 drucken als Stellelemente die Halterungen 25 mit den daran gelagerten Rollensegmenten 26 mit individuell einstellbarer Kraft gegen die Stützwalze 8 im von den Bahnen 1 umschlungenen Bereich, um die Zugspannungen der Bahnen 1 vor den Wickelstationen 9, 10 zu unterbrechen. Der Anpreßdrücke der Kolben-Zylinder-Einheiten 30, 31 werden jeweils so gesteuert, daß sich über die Arbeitsbreite eine gleichmäßige Linienkraft im Bereich zwischen 5 und 25 N/cm einstellt.

Im beschriebenen Ausführungsbeispiel dient die Stützwalze 8 nicht nur zum Antreiben der Wickelrolle 19, 20, sondern auch als angetriebene Walze, um in Zusammenarbeit mit den Rollensegmenten 26 die Zugspannung der Bahnen 1 vor den Wickelstationen 9, 10 zu unterbrechen. Dies ist möglich, da die zum Aufwickeln erforderliche Zugspannung hinter der Klemmstelle von den Antrieben 17, 18 über die Führungsköpfe 15, 16 aufgebracht wird. Bei Wickelmaschinen ohne angetriebene Führungsköpfe oder ohne Stützwalze wird im Maschinengestell eine getrennte angetriebene Gegenwalze für die Rollensegmente 26 zur Unterbrechung des Bahnzugs angeordnet.

## Patentansprüche

1. Wickelmaschine zum Aufwickeln von Materialbahnen (1), insbesondere Papier- oder Kartonbahnen, die von einer Vorratsrolle gegen eine Bremskraft abgezogen werden, auf Wickelhülsen
- mit einer Längsschneideeinrichtung (21) zum Aufteilen der Materialbahn (1) in Einzelbahnen,
- mit einer Wickelstation (9, 10) für jede Einzelbahn, die aus zwei zur Materialbahn (1) verfahrbaren Wickelböcken (11, 12) besteht, wobei an jedem Wickelbock (11, 12) ein in die Wickelhülse einfahrbarer, mit einem Drehantrieb (17, 18) verbundener Führungskopf (15, 16) befestigt ist, und
- mit einer zur Unterbrechung des Bahnzugs zwischen der Längsschneideeinrichtung (21) und den Wickelstationen (9, 10) angeordneten angetriebenen Walze (8), gegen die eine freilaufende Rolle zum reibschlüssigen Klemmen der Einzelbahnen andrückbar ist, wobei die andrückbare Rolle folgende Merkmale aufweist:
-- sie besteht aus einzelnen, jeweils freilaufend gelagerten Segmenten (26)
-- die Segmente (26) sind nebeneinander auf einer biegeelastischen Achse (24) mit Radiallagern (29) gelagert,
-- die Achse (24) ist parallel zur Achse der angetriebenen Walze (8) an einer sich quer über die Arbeitsbreite erstreckenden, biegesteifen Traverse (23) befestigt, und
-- jeweils zwischen zwei Segmenten (26) ist ein an der Traverse (23) befestigtes, an der Achse (24) angreifendes und in Richtung zur angetriebenen Walze (8) drückendes Stellelement (30, 31) angeordnet.

2. Wickelmaschine nach Anspruch 1, **dadurch gekennzeichnet**, daß die Segmente (26) aus einem hohlzylinderförmigen Grundkörper (27) aus Leichtmetall, vorzugsweise aus Aluminium, bestehen und eine glatte, gummierte Mantelfläche aufweisen.

3. Wickelmaschine nach Anspruch 1 oder 2, **dadurch gekennzeichnet**, daß die Segmente (26) jeweils auf zwei Radiallagern (29) gelagert sind, die an ihren axialen Enden angeordnet sind.

4. Vorrichtung nach einem der Ansprüche 1 bis 3, **gekennzeichnet durch** pneumatische oder hydraulische Kolben-Zylinder-Einheiten (30, 31) als Stellelemente.

5. Wickelmaschine nach einem der Ansprüche 1 bis 4, **dadurch gekennzeichnet**, daß die Wickelstationen (9, 10) beidseits einer angetriebenen Stützwalze (8) angeordnet sind, die Führungsköpfe (15, 16) radial zur Stützwalze (8) verfahrbar sind und daß die Rollensegmente (26) im umschlungenen Bereich gegen die Stützwalze (8) andrückbar sind.

## Claims

1. Winding machine for winding material webs (1), especially webs of paper or board, which are drawn off from a supply roll against a braking force, onto winding cores
- having a slitting device (21) to divide the material web (1) into individual webs,
- having a winding station (9, 10) for each individual web, which winding station comprises two winding stands (11, 12) which are movable with respect to the material web (1), a guide head (15, 16) which can be moved into the winding core and is connected to a rotary drive (17, 18) being fastened to each winding stand (11, 12), and
- having a driven cylinder (8) which is arranged to interrupt the web tension between the slitting device (21) and the winding stations (9, 10) and against which a free-running roll can be pressed for frictionally clamping the individual webs, the roll which can be pressed on having the following features:
-- it comprises individual segments (26) supported in each case in a free-running manner,
-- the segments (26) are supported alongside one another on a flexurally elastic axle (24), using radial bearings (29),
-- the axle (24) is fastened, parallel to the axis of the driven cylinder (8), to a flexurally rigid crossbeam (23) which extends transversely over the working width, and
-- there is arranged in each case between two segments (26) a setting element (30, 31) which is secured to the crossbeam (23), engages on the axle (24) and presses in the direction of the driven cylinder (8).

2. Winding machine according to Claim 1, characterized in that the segments (26) comprise a hollow-cylindrical base body (27) made of light metal, preferably of aluminium, and have a smooth, rubber-coated outer surface.

3. Winding machine according to Claim 1 or 2, characterized in that the segments (26) are in each case supported on two radial bearings (29) which are arranged at their axial ends.

4. Winding machine according to one of Claims 1 to 3, characterized by pneumatic or hydraulic piston-cylinder units (30, 31) as setting elements.

5. Winding machine according to one of Claims 1 to 4, characterized in that the winding stations (9, 10) are arranged on both sides of a driven supporting cylinder (8), the guide heads (15, 16) are movable radially to the supporting cylinder (8), and in that the roll segments (26) can be pressed against the supporting cylinder (8) in the wrapped-around area.

## Revendications

1. Enrouleuse pour le bobinage de bandes de matière (1), en particulier de bandes de papier ou de carton, qui sont extraites d'une bobine de réserve contre une force de freinage, sur des noyaux
- avec un dispositif de refendage en long (21) pour subdiviser la bande de matière (1) en rubans distincts,
- avec une station de bobinage (9, 10) pour chaque ruban distinct, qui se compose de deux chevalets de bobinage (11, 12) déplaçables vers la bande de matière (1), une tête de guidage (15, 16) à introduire dans le noyau de bobinage et reliée à une commande de rotation (17, 18) étant fixée à chaque chevalet de bobinage (11, 12), et
- avec un cylindre motorisé (8) disposé entre le dispositif de refendage en long (21) et les stations de bobinage (9, 10) pour interrompre la traction dans la bande, contre lequel un cylindre tournant librement peut être appliqué pour pincer par friction les rubans distincts, le cylindre à appliquer présentant les caractéristiques suivantes:
- il se compose de segments (26) distincts, chacun posés en rotation libre,
- les segments (26) sont posés l'un à côté de l'autre sur un axe (24) élastique en flexion avec des paliers radiaux (29),
- l'axe (24) est fixé, parallèlement à l'axe du cylindre motorisé (8), à une traverse (23) rigide en flexion s'étendant transversalement sur la largeur de travail, et
- dans chaque intervalle entre deux segments (26) est disposé un servo-élément (30, 31) fixé à la traverse (23), attaquant l'axe (24) et poussant en direction du cylindre motorisé (8).

2. Enrouleuse suivant la revendication 1, caractérisée en ce que les segments (26) se composent d'un corps de base (27) de forme cylindrique creuse en métal léger, de préférence en aluminium, et présentent une surface latérale lisse caoutchoutée.

3. Enrouleuse suivant la revendication 1 ou 2, caractérisée en ce que les segments (26) sont chacun posés sur deux paliers radiaux (29), qui sont disposés à leurs extrémités axiales.

4. Dispositif suivant l'une quelconque des revendications 1 à 3, caractérisé par des unités à piston-cylindre pneumatiques ou hydrauliques (30, 31) servant de servo-éléments.

5. Enrouleuse suivant l'une quelconque des revendications 1 à 4, caractérisée en ce que les stations de bobinage (9, 10) sont disposées de part et d'autre d'un cylindre d'appui motorisé (8), en ce que les têtes de guidage (15, 16) sont déplaçables radialement vers le cylindre d'appui (8) et en ce que les segments de cylindres (26) peuvent être appliqués contre le cylindre d'appui (8) dans sa zone embrassée.
